# EUROPÄISCHE PATENTSCHRIFT

(11) **EP 0 062 752 B1**
(45) Veröffentlichungstag und Bekanntmachung des Hinweises auf die Patenterteilung: **06.02.1985**
(21) Anmeldenummer: 82101618.5
(22) Anmeldetag: 03.03.1982
(51) Int. Cl.: A41H 9/02, F16B 15/08

(54) **Vorrichtung zur Markierung der Höhe von Kleidungsstückrändern über dem Boden**
Device for indicating the height above floor level of garment hems
Dispositif de marquage de la hauteur d'un vêtement au dessus du sol

(30) Priorität: 21.03.1981 DE 3111259
(43) Veröffentlichungstag der Anmeldung: 20.10.1982
(73) Patentinhaber: Johann Knupp GmbH & Co., D-42697 Solingen (DE)
(72) Erfinder: Berns, Harald, D-5600 Wuppertal 1 (DE)
(74) Vertreter: Rieder, Hans-Joachim, Dr.

## Beschreibung

Die Erfindung betrifft eine Vorrichtung zur Markierung der Höhe von Kleidungsstückrändern über dem Boden gemäss Oberbegriff des Anspruchs 1. Eine derartige Vorrichtung ist aus der US-A Nr. 2659147 bekannt.

Eine weitere Vorrichtung ist aus der DE-B Nr. 2538751 bekannt, wobei zur Markierung Fadenmaterial dient. Dieses wird von einer Fadenrolle abgezogen, durchläuft eine Bogennadel und wird durch Betätigen einer Handhabe mittels der Bogennadel nach Einklemmen des Kleidungsstückrandes in den Beugeschlitz von der Bogennadel durch den Stoff gezogen und abgeschnitten. Der doppelarmige Stoffandrückhebel steht unter Federbelastung, wodurch der untere Hebelarm ständig gegen eine Steuerscheibe gedrückt wird. Diese ist fest mit der Handhabeverbunden, so dass nach Drehen der Handhabe der Stoffandrückhebel verschwenkt. Ferner besitzt die Vorrichtung eine aus Klemmbolzen und Klemmanschlag bestehende Fadenklemmeinrichtung, die dafür sorgt, dass das Fadenstück im Stoff verbleibt. Diese Vorrichtung ist aufwendig in ihrem Aufbau. Ferner müssen stets Nadel plus Fadenmaterial durch den Stoff geführt werden, was sich insbesondere bei dünnen, dichtgewebten Stoffen als nachteilig erweist. Ausserdem hängt die Bogennadelgeschwindigkeit davon ab, wie schnell die Handhabe betätigt wird.

Dem Gegenstand der Erfindung liegt die Aufgabe zugrunde, eine Vorrichtung der vorausgesetzten Gattung in herstellungstechnisch einfacher Weise so auszugestalten, dass bei schonender Markierung der Höhe von Kleidungsstückrändern über dem Boden die Nadelgeschwindigkeit stets geichbleibend ist.

Gelöst wird diese Aufgabe durch den kennzeichnenden Teil des Anspruchs 1.

Zufolge derartiger Ausgestaltung ist eine gattungsgemässe Vorrichtung von erhöhtem Gebrauchswert angegeben Die Markierung erfolgt nun sehr schonend, da ausschliesslich eine dünne Nadel durch den Stoff zu stecken ist. Da dieses kraftspeicherbetätigbar vornehmbar ist, erfolgt das Durchstecken der Nadeln stets mit gleicher Geschwindigkeit, und zwar nach vorangegangener Auslösebetätigung, sei es durch Fuss- oder Handbeaufschlagung. Die Grösse des Kraftspeichers kann einstellbar sein. Die Vorrichtung lässt sich in ihrem Aufbau einfach gestalten, indem zum bereits vorhandenen Stoffbeugerlängskanal der Nadelmagazinschaftvorgesehen wird. Die jeweils in den Längskanal eintretende Nadel des Nadelmagazins wird dann durch den Fadeneinschubstössel zwangsläufig durch den im Beugeschlitz vom Stoffandrückhebel fixierten Stoff gesteckt.

Die Vorrichtung zeichnet sich durch einen sich bei der Einschwenkbewegung des Andrückhebels aufladenen Kraftspeicher aus. Das bedeutet, dass in der Grundstellung der Vorrichtung der Kraftspeicher weitgehend entlastet ist. Erst durch Auslösebetätigung und dem dabei erfolgenden Einschwenken des Andrückhebels wird synchron der

Kraftspeicher aufgeladen, der anschliessend schlagartig den Einschubstössel verschiebt.

Es kann der Nadeleinschubstössel an einem mit einer Freigabestufe ausgebildeten, vom Kraftspeicher beaufschlagten Schlitten sitzen. Erst wenn der Kraftspeicher genügend aufgeladen ist, lässt die Freigabestufe eine Verlagerung des Schlittens zu. Auf diese Weise ist ausschliesslich mit mechanischen Mitteln stets die schlagartig bedingte Vorwärtsbewegung des Nadeleinschubstössels erzielt.

Ferner kann der handhebelbetätigbare Andrückhebel mit einem entgegen Federbelastung verlagerbaren und den Kraftspeicher aufladenden Übertragungsschlitten gekuppelt sein, welcher über eine Steuerkurve den Schlitten des Einschubstössels in die rückwärts liegende Grundstellung zurücksteuert. Die Vorrichtung kehrt daher nach Handhebelbetätigung stets in ihre Ausgangsstellung zurück.

Weiterhin erweist es sich als vorteilhaft, wenn der Übertragungsschlitten einen Mitnehmer zur Verlagerung eines in Sperrichtung federbelasteten Auslöseschiebers besitzt. Letzterer arbeitet mit der Freigabestufe des Nadeleinschubstössels zusammen. Erst wenn durch den Übertragungsschlitten über dessen Mitnehmer der Auslöseschieber genügend weit bewegt wird, kann der dann bereits kraftspeicherbelastete Nadeleinschubstössel vorschnellen.

Eine sichere Führung erhalten die Nadeln dadurch, wenn der Nadelmagazinschacht in der Magazin-Boden- und -Deckenfläche eine Rinne besitzt zur Aufnahme der Nadelköpfe.

Eine abgewandelte Variante der Vorrichtung zeichnet sich durch zwei rechtwinklig zueinander stehende Gehäuseschenkel aus, von denen der eine den Nadelmagazinschacht und der andere den Kraftspeicher und Nadeleinschubstössel enthalten. Der Aufbau der Vorrichtung lässt sich dadurch räumlich kleiner und übersichtlicher gestalten. Sodann ergeben sich fertigungs- und führungstechnische Vorteile.

Dabei ist es günstig, dass der aus einer Zugfeder bestehende, vom Nadeleinschubstössel ausgehende und parallel zu diesem liegende Kraftspeicher mit seinem Ende an einem im Eckbereich der Schenkel gelagerten Zentralhebel angreift, welcher mit dem Andrückhebel gekuppelt ist, in seiner Schwenkendstellung einen Sperrhebel für den Nadeleinschubstössel auslöst und an welchem eine Rückholzugfeder angreift und welcher einen Rückdrückanschlag für den Nadeleinschubstössel besitzt. Der Zentralhebel erfüllt eine Mehrfachfunktion. Einerseits stellt er das Teil dar, an welchem der Stoffandrückhebel angreift. Andererseits lädt er bei seiner Verlagerung den Kraftspeicher auf. Darüber hinaus dient er noch zur Steuerung des Sperrhebels. Die besondere Ausrichtung des Kraftspeichers und Anordnung desselben zum Nadeleinschubstössel führt zu dem Vorteil einer grossen Ausstossgeschwindigkeit, so dass auch dickere Stoffe problemlos markiert werden können.

Räumliche Vorteile bringt es, dass die Kraftspeicherfeder und die Rückholzugfeder parallel zueinander verlaufen. Nach erfolgter Auslösung des Nadeleinschubstössels bringt die Rückholzugfeder stets die Vorrichtung in die Grundstellung zurück.

Um das Beschicken des Nadelmagazinschachtes einfach vornehmen zu können, ist der den Nadelmagazinschacht besitzende Gehäuseschenkel mit einer Verschlussklappe ausgestaltet, die mit dem Zuführschieber gekuppelt ist, dessen Feder von einem längs des anderen Gehäuseschenkels umgelegten Federzuges gebildet ist. Der demzufolge lang bemessbare und einen gleichmässigen Anpressdruckauf die Nadeln ausübende Federzug belastet somit die Verschlussklappe noch in Schliessrichtung.

Eine gute Führung erhalten die Nadeln dadurch, dass der Nadelmagazinschacht von einer wegklappbaren Leiste, die nur einen Teilbereich des Schachtes abdeckt, verschlossen ist, welche Leiste über die Magazinschachtlänge mit einer Stufe vor der Übergangsstelle zwischen Nadelkopf und Nadelschaft liegt. Somit erhalten die Nadeln eine Lagenfixierung in zwei senkrecht zueinander liegenden Richtungen.

Um unterschiedlich dicke Stoffe mit der Vorrichtung gut markieren zu können, ist der Stoffbeuger um eine Achse drehbar angeordnet und mit unterschiedlich tiefen Einschnitten versehen.

Durch Zusammenfassung der für die Vorrichtung geeigneten Nadeln zu einem Nadelmagazin derart, dass die Nadeln kopfseitig zu einer Magazinreihe mit Solltrennstellen zusammengefasst sind, ist gewährleistet, dass bei leichter Beschikkung einer entsprechenden Vorrichtung stets Nadel für Nadel sicher und automatisch ohne Verlustmaterial durch den Kleidungsstückrand gesteckt werden kann. Bei einer Beschickung der Vorrichtung kann eine grössere Anzahl von Nadeln als eine Einheit zugegeben werden, und zwar als zusammenhängende Magazinreihe. Das Ablösen der jeweiligen in den Kleidungsstückrand einzustekkenden Nadel erfolgt dann von der Vorrichtung selbst. Die kopfseitigen Solltrennstellen sind so beschaffen, dass bei der üblichen Handhabung der Magazinreihe keine Trennung herbeigeführt wird. Dies geschieht ausschliesslich durch die Vorrichtung. Die Trennung erfolgt abfallfrei. Grate an der Trennstelle beeinträchtigen den Durchtritt durch den Stoff nicht.

Nachstehend werden mehrere Ausführungsformen von Nadelmagazine verarbeitenden Ausführungsbeispielen der Erfindung anhand der Fig. 1 bis 31 erläutert. Es zeigt:
Fig. 1 eine Ansicht der ein Nadelmagazin aufnehmenden Vorrichtung gemäss der ersten Ausführungsform zur Markierung der Höhe von Kleidungsstückrändern über dem Boden, wobei die Vorrichtung ihre Grundstellung einnimmt,
Fig. 2 in etwa natürlicher Grösse eine Seitenansicht der Vorrichtung im Bereich des Stoffandrückhebels in seiner Ausgangsstellung,
Fig. 3 die Rückansicht der ebenfalls in Grundstellung befindlichen Vorrichtung bei strichpunktiert angedeuteter Abdeckplatte,
Fig. 4 eine der Fig. 3 entsprechende Darstellung, jedoch nach Handhebelbetätigung bei vorverlagertem Nadeleinschubstössel,
Fig. 5 eine der Fig. 2 entsprechende Darstellung, jedoch bei in Wirkung getretenem Stoffandrückhebel,
Fig. 6 den Schnitt nach der Linie VI-VI in Fig. 3,
Fig. 7 einen horizontalen Längsschnitt durch den Längskanal bei in Wirkungsstellung befindlichem Stoffandrückhebel, wobei der Nadeleinschubstössel noch nicht freigegeben ist,
Fig. 8 eine der Fig. 7 entsprechende Darstellung, jedoch nach erfolgter Freigabe des Nadeleinschubstössels, welcher die Nadel durch den Stoff gesteckt hat,
Fig. 9 einen von einer Nadel markierten Kleidungsstückrand,
Fig. 10 in etwa natürlichem Massstab eine Ansicht eines Nadelmagazins gemäss der ersten Ausführungsform,
Fig.11 ingrösseremMassstabeineschaubildliche Darstellung dieses Nadelmagazins,
Fig. 12 in stark vergrösserter Darstellung einen Längsschnitt durch die untereinander verbundenen Nadelköpfe,
Fig. 13 einen Querschnitt durch die Nadelköpfe,
Fig. 14 eine Ansicht eines Nadelmagazins gemäss der zweiten Ausführungsform,
Fig. 15 einen Querschnitt durch dieses Nadelmagazin im Bereich der Nadeln,
Fig. 16 eine Ansicht eines Nadelmagazins gemäss der dritten Ausführungsform,
Fig. 17 einen Querschnitt durch dieses Nadelmagazin im Bereich der beidseitigen Vertiefungen der Nadelköpfe,
Fig. 18 eine Ansicht der Vorrichtung gemäss der zweiten Ausführungsform in ihrer Grundstellung,
Fig. 19 eine Ansicht der Vorrichtung, und zwar in Richtung der Verschlussklappe gesehen,
Fig. 20 eine Draufsicht auf die Vorrichtung,
Fig. 21 eine Rückansicht der Vorrichtung bei fortgelassener Abdeckplatte gemäss der Grundstellung,
Fig. 22 eine der Fig. 21 entsprechende Darstellung, jedoch bei nach Handhebelbetätigung vorverlagertem Nadeleinschubstössel,
Fig. 23 eine Rückansicht der Vorrichtung bei strichpunktiert angedeuteter Verschlussklappe,
Fig. 24 den Schnitt nach der Linie XXIV-XXIV in Fig. 23,
Fig. 25 einen etwa der Fig. 24 entsprechenden Schnitt, wobei die Verschlussklappe in eine teilweise Offenstellung gebracht ist unter gleichzeitiger Mitnahme des Nadelzuführschiebers,
Fig. 26 einen Vertikalschnitt durch die Vorrichtung im Bereich der die Nadeln stützenden Leiste,
Fig. 27 einen Horizontalschnitt durch den den Nadelmagazinschacht aufweisenden Schenkel des Gehäuses,
Fig. 28 eine Ansicht gegen den abgewandelten, um eine Achse drehbaren Stoffbeuger,
Fig. 29 eine Draufsicht auf diesen Stoffbeuger,
Fig. 30 teils in Ansicht, teils im Schnitt eine weitere Ausführungsform eines Nadelmagazins, und
Fig. 31 eine Draufsicht auf dieses Nadelmagazin.

Die in den Fig. 1 bis 9 dargestellte Vorrichtung besitzt eine Fussplatte 1, von welcher eine vertikal gerichtete Säule 2 ausgeht. Auf dieser ist ein mittels eines Spannknebels 3 feststellbarer Tragarm 4 geführt, welcher die untere Ecke einer mit parallelem Abstand zueinander liegenden Bodenplatte 5 und Deckplatte 6 umgreift.

In der Bodenplatte 5 ist ein horizontal verlaufender, zur einen Seite der Bodenplatte hin offener Längskanal 7 vorgesehen. Dieser kreuzt einen vertikal gerichteten Beugeschlitz 8 des von einem Vorsprung der Bodenplatte 5 gebildeten Stoffbeugers 9. Wie insbesondere aus Fig. 7 und 8 ersichtlich ist, besitzt der Beugeschlitz 8 eine geringere Tiefe als der Längskanal 7. Die Bodenplatte 5 ist im Bereich des Stoffbeugers 9 verdickt ausgebildet, so dass der Längskanal 7 in diesem Bereich rinnenförmig gestaltet ist.

In Verlängerung des Längskanales 7 führt sich ein Nadeleinschubstössel 10, der mit einem horizontal verschieblichen Schlitten 11 festverbunden ist. Zur Führung des Schlittens 11 dienen zwei von der Bodenplatte 5 ausgehende Führungszapfen 12, die Längsschlitze des Schlittens 11 durchgreifen. An der dem Nadeleinschubstössel 10 gegenüberliegenden Seite formt der Schlitten 11 eine Freigabestufe 13, vor die das obere Ende 14' eines auf Stehbolzen 15 vertikal beweglichen Auslöseschiebers 14 tritt. Die Stehbolzen 15 sind ebenfalls in der Bodenplatte 5 verankert und tauchen in Längsschlitze 16, 17 des Auslöseschiebers 14 ein. Der Längsschlitz 17 ist länger bemessen und nimmt eine Druckfeder 18 auf, die den Auslöseschieber 14 in Sperrichtung belastet.

Ferner gehen von der Bodenplatte 5 Stehbolzen 19 aus, die Vertikalschlitze 20 und 21 eines vertikal geführten Übertragungsschlittens 22 durchsetzen. In dem Vertikalschlitz 21 ist eine Druckfeder 60 untergebracht, die den Übertragungsschlitten in Aufwärtsrichtung beaufschlagt. An seinem oberen Ende ist der Übertragungsschlitten 22 mit einer Rolle 23 ausgestattet, die den Schlitten 11 über eine Steuerkurve 24 in die rückwärts liegende Grundstellung gemäss Fig. 3 zurücksteuert. 1 n dieser Position befindet sich das obere Ende 14' des Auslöseschiebers 14 vor der Freigabestufe 13 des Schlittens 11.

Am rückwärtigen Ende des Schlittens 11 greift das eine Ende 25' einer als Blattfeder ausgebildeten Kraftspeicherfeder 25 an. Das andere Ende 25" der Kraftspeicherfeder 25 findet Abstützung an einem Querzapfen 26 eines Hebelarmes 27' eines winkelförmig gestalteten Übertragungshebels 27, der im Winkelscheitel um einen bodenplattenseitigen Lagerzapfen 28 schwenkbar ist. Der Übertragungshebel 27 greift mit seinem längeren Hebelarm 27" in eine randseitige Ausnehmung 29 des Übertragungsschlittens 22 ein.

Auf der der Ausnehmung 29 gegenüberliegenden Seite ist der Übertragungsschlitten 22 mit einem Mitnehmer 30 bestückt. In die Bewegungsbahn desselben ragt ein mit Abstand dazu liegender Mitnehmervorsprung 31 des Auslöseschiebers 14.

Unterhalb des Mitnehmers 30 befindet sich eine weitere randseitige Ausnehmung 32. In diese greift das eine Ende 33' eines doppelarmigen, um den ortsfesten Lagerzapfen 34 der Bodenplatte 5 schwenkbaren Steuerhebels 33. Das andere Ende 33" des Steuerhebels 33 taucht in eine fensterförmige Öffnung 35 eines winkelförmig gestalteten Stoffandrückhebels 36 ein. Die fensterförmige Öffnung 35 befindet sich in dem kürzeren, unteren Winkelschenkel 36', welcher endseitig mittels eines Lagerbolzens 37 schwenkbar an einem vertikal zur Bodenplatte 5 gerichteten Ausleger 38 angeordnet ist. Der Winkelschenkel 36' wird umgriffen von einem gabelförmigen Übertragungsglied 39. Ein Kupplungszapfen 40 durchsetzt das Übertragungsglied 39 und den Winkelschenkel 36' des Stoffandrückhebels 36. An dem Übertragungsglied 39 greift die Seele 41' eines Bowdenzuges 41 an. Letzterer führt zu einem Handhebel 42. Wird dieser betätigt, verschwenkt der Stoffandrückhebel 36, wobei sein längerer Winkelschenkel 36" mit seinem Eintauchende 36'" in den Beugeschlitz 8 tritt. In dem Eintauchende 36"' befindet sich eine endseitig offene Ausnehmung 43, die in dieser Stellung (vgl. Fig. 5) mit dem Längskanal 7 fluchtet.

Quer zum Längskanal 7, in dessen Verlängerung der Nadeleinschubstössel 10 geführt ist, erstreckt sich ein Nadelmagazinschacht 44. Letzterer ist gebildet von der Bodenplatte 5 und einer auf dieser befestigten Schachtwand 45. Der Nadelmagazinschacht 44 besitzt in der Magazin-Boden- und -Deckenfläche eine Rinne 46 zur Aufnahme der Nadelköpfe 47 eines Nadelmagazins N.

Die Nadelköpfe 47 der Nadeln 48 sind gemäss der ersten Ausführungsform (vgl. Fig. 10 bis 13) zu einer Magazinreihe zusammengefasst und besitzen eine mittlere, zwei endseitige Grundplatten 49 und 50 verbindende Ringnut 51. Die Grundplatten 49, 50 sind zylindrisch gestaltet, wobei die Grundplatten dieser Zylinder unter Bildung einer Solltrennstelle 52 tangential zueinanderliegend verbunden sind. Diese Solltrennstellen 52 werden beispielsweise beim Spritzen der aus Kunststoff bestehenden Nadelköpfe 47 erzeugt.

Die Nadeln 48 sind mit einem verdickt ausgebildeten Nadelende 48' versehen, welches von der einen Grundplatte 50 beim Spritzvorgang umkleidet wird.

Bei der in Fig. 14 und 15 dargestellten zweiten Ausführungsform des Nadelmagazins N' sind die Nadelköpfe entsprechend der vorangegangenen Ausführungsform ausgebildet. Gleiche Teile tragen daher gleiche Bezugszeichen. Abweichend von der vorbeschriebenen Ausführungsform ist jedoch die Breite der Solltrennstellen 52' schmaler als die Dicke der Grundplatten 49, 50 (vgl. insbesondere Fig. 14). Diese Solltrennstellen können ebenfalls beim Spritzen der aus Kunststoff bestehenden Nadelköpfe 47 erzeugt werden.

Die Fig. 16 und 17 zeigen ein Nadelmagazin N" mit Nadelköpfen 47', deren Grundplatten 49', 50' durch zwei an gegenüberliegenden Seiten angeordnete, sekantenartig zum Nadelkopf 47' liegende Vertiefungen 57 gebildet sind. Der Grund 57' dieser Vertiefungen ist flach. Verbunden sind die Grundplatten 49', 50' untereinander durch Solltrennstellen 52" derart, dass diese symmetrisch zwischen den Vertiefungen 57 liegen. Ebenfalls sind bei dieser Variante die Solltrennstellen 52" schmaler als die Dicke der Grundplatten 49', 50'.

Ein aus mehreren Nadeln bestehendes Nadelmagazin N kann in den Nadelmagzinschacht 44 eingestecktwerden, wenn vorher der Zuführschieber 53 aus der Rinne 46 herausgezogen wird. Beim Einsetzen des Nadelmagazins N gelangen die Nadelköpfe 47 in die Rinne 46, während die Nadeln 48 von der Schachtwand 45 überfangen werden. Danach ist der Zuführschieber 53 in die Rinne 46 einzustecken. Letzterer steht unter der Belastung eines elastischen Zuggliedes 54, wodurch das Nadelmagazin N in Richtung des Längskanales 7 bewegt wird. Der Nadelkopf 47 der obersten Nadel wird dann über eine Schrägfläche 55 in den Längskanal 7 gelenkt, so dass sich der Nadelkopf 47 dicht vor dem Nadeleinschubstössel befindet (vgl. Fig. 7).

Soll ein Kleidungsstückrand 56 mit Nadeln markiert werden, so ist vorerst die entsprechende Höhenlage durch Verlagern des Tragarms 4 mittels des Spannknebels 3 einzustellen. Danach ist der Kleidungsstückrand 56 in den Bereich des Stoffbeugers 9 zu bringen. Anschliessend wird durch Betätigen des Handhebels 42 über den Bowdenzug 41 das Übertragungsstück 39 aufwärts bewegt, welches mittels des Kupplungszapfens 40 den Stoffandrückhebel 36 verschwenkt. Der in die fensterförmige Öffnung 35 eintauchende Steuerhebel 33 wird nun mitgeschleppt. Dieser verlagert den Übertragungsschlitten 22 in Abwärtsrichtung. Synchron hierzu wird der Übertragungshebel 27 verschwenkt, der seinerseits die Kraftspeicherfeder 25 auflädt. Nach entsprechend weiter Verlagerung des Übertragungsschlittens 22 beaufschlagt dessen Mitnehmer 30 den Mitnehmervorsprung 31 des Auslöseschiebers 14, dessen oberes Ende 14' sich von der Freigabestufe 13 des Schlittens 11 entfernt. Die aufgeladene Kraftspeicherfeder 25 kann nun wirksam werden, die ihrerseits den Schlitten 11 mit dem daran befestigten Nadeleinschubstössel 11 vorschnellen lässt. Bei diesem Vorgang wird der von dem Stoffandrückhebel 36 in den Beugeschlitz 8 eingeklemmte Kleidungsstückrand 56 von der Nadel 48 unter Bildung einer Schlaufe durchstochen (vgl. Fig. 7 bis 9). Das Durchstechen des Stoffes geschieht stets mit gleicher Kraft und Geschwindigkeit.

Wenn der Handhebel 42 nicht mehr beaufschlagt wird, bringt die Druckfeder 60 den Übertragungsschlitten 22 unter Aufwärtsverlagerung in die Grundstellung zurück, wobei über die Rolle 23 der Schlitten 11 ebenfalls in seine Ausgangsstellung zurückbewegt wird. Gleichfalls kehren der Auslöseschieber 14, der Hebel 27 und der Steuerhebel 33 in die Ausgangsstellung zurück, welch letzterer den Stoffandrückhebel 36 in die Position gemäss Fig. 2verschwenkt. Nun kann die nächste Nadel 48 zwecks Markierung angesetzt werden.

Bei jedem Vorschiessen des kraftspeicherbeaufschlagten Fadeneinschubstössels 10 wird die obere, in den Längskanal 7 eintauchende Nadel an der Solltrennstelle 52 von der benachbarten Nadel abgetrennt.

Die in den Fig. 19 bis 27 dargestellte Vorrichtung besitzt eine von Laufrollen 61 getragene Fussplatte 62. Auf deren Säule 63 ist der mittels eines Spannhebels 64feststellbareTragarm 65 geführt. Letzterer geht von der Deckplatte 66' eines Gehäuses 66 aus. Dieses weist zwei rechtwinklig zueinander stehende Gehäuseschenkel 67, 68 auf, von denen der letztere den Nadelmagazinschacht 69 und der andere den Kraftspeicher 70 und den Nadeleinschubstössel 71 enthalten.

Der Nadeleinschubstössel 71 sitzt an einem horizontal verlagerbaren Schlitten 72. Zu seiner Führung dienen die seine Längsschlitze 73 durchsetzenden gehäuseseitigen Führungszapfen 74. Am hinteren Ende des Schlittens 72 greift der von einer Zugfeder gebildete Kraftspeicher 70 an. Das andere Ende des Kraftspeichers führt zu einem im Eckbereich der Schenkel 67, 68 um den Zapfen 75 gelagerten Zentralhebel 76. Bezüglich desselben handelt es sich um einen Winkelhebel, wobei der Kraftspeicher 70 an dem längeren Hebelarm 76' angreift. Jenseits des Angriffspunktes des Kraftspeichers an dem Zentral hebel 76 befindet sich am freien Ende des längeren Hebelarmes 76' ein von einer Rolle 77 gebildeter Rückdrückanschlag, der zufolge Federbelastung gegen einen Steuervorsprung 72' des Schlittens 72 tritt. Unterhalb der Kraftspeicherzugfeder 70 ist eine Rückholzugfeder 78 angeordnet. Deren hinteres Ende ist an einem Stehzapfen 79 des Schenkels 67 festgelegt. Das andere Ende greift dagegen an dem längeren Hebelarm 76' des Zentral hebels 76 an und belastet diesen in Uhrzeigerrichtung.

Der kürzere Hebelarm 76" des Zentralhebels 76 bildet die Anlenkstelle 80 für eine längeneinstellbare Zugstange 81.

Ein unterhalb des Schlittens 72 um einen Gelenkzapfen 82 schwenkbarer Sperrhebel 83 liegt in der Grundstellung der Vorrichtung mit einer Sperrschulter 84 vor der Freigabestufe 85 des Schlittens und verhindert somit das Vorschnellen desselben. Der Sperrhebel 83 steht unter der Wirkung einer Zugfeder 86, die den Sperrhebel in Uhrzeigerrichtung belastet und somit die Sperrschulter 84 vor die Freigabestufe 85 bringt. An dem winkelförmig gestalteten Sperrhebel 83 befindet sich am kürzeren Winkelschenkel ein Mitnehmervorsprung 87, der in der Bewegungsbahn eines zentralhebelseitigen Mitnehmers 88 liegt.

Der Nadeleinschubstössel 71 läuft in dem horizontal verlaufenden Längskanal 89 des Gehäusebodens 90 und liegt quergerichtet zu dem Beugeschlitz 91 des an das Gehäuse 66 angesetzten Stoffbeugers 92.

Das untere Ende der Zugstange 81 ist gelenkig mit dem Stoffandrückhebel 93 gekuppelt. Derselbe ist in Winkelform erstellt. Die Lagerstelle befindet sich im Winkelscheitel derart, dass vom vertikalen Gehäuseschenkel 68 ausgehende Laschen 94 von Gelenkzapfen 95 durchsetzt werden. Der kürzere Hebelarm 93' trägt eine Bedienungsstange 96. Der längere Winkelschenkel 93" bildet das Eintauchende 93"' aus, das beim Verschwenken des Stoffandrückhebels mittels der Bedienungsstange 96 in den Beugeschlitz 91 des Stoffbeugers 92 tritt. In dem Eintauchende 93"' befindet sich eine endseitig offene Ausnehmung 97, die in der Arbeitsstellung des Stoffandrückhebels 93 mit dem Längskanal 89 fluchtet.

Der in den Längskanal 89 mündende Nadelmagazinschacht 69 besitzt im Gehäuseboden 90 eine vertikal ausgerichtete Rinne 98 zur Aufnahme der Nadelköpfe 47" eines Nadelmagazins N"'. Die von den Nadelköpfen 47" ausgehenden Nadelschäfte werden überfangen von einer Deckplatte 99. Ein an dem Gehäuseschenkel 68 gelagerter Zuführschieber 100 drückt gegen den untersten Nadelkopf des Nadelmagazins N"' und belastet die Nadeln somit in Richtung des Längskanals 89. Zu diesem Zweck greift an dem Zuführschieber 100 ein Federzug 101 an, der um zwei Rollen 102 und 103 des horizontalen Gehäuseschenkels 67 gelegt ist. Das andere Ende dieses Federzuges 101 ist nahe der Rolle 102 befestigt. Die Rollen 102,103 sowie der entsprechende Bereich des Federzuges 101 werden von einer Kappe 104 abgedeckt.

Oberhalb des Einführschiebers 100 ist an dem vertikalen Gehäuseschenkel 68 ein Auslöseschlitten 105 geführt. An letzterem greift ein Lenker 106 an, der seinerseits mit einer den Nadelmagazinschacht 69 überfangenden Verschlussklappe 107 gelenkig verbunden ist. Diese lagert am unteren Ende des Gehäuseschenkels 68 um dessen An--lenklaschen 108 durchsetzende Gelenkzapfen 109. Das der Anlenkstelle gegenüberliegende Ende der Verschlussklappe 107 bildet einen Verschlusshaken 110 aus, der in der Abdeckstellung der Verschlussklappe den oberen Bereich der Deckplatte 66' überfängt.

Am unteren Ende des Gehäuseschenkels 68 lagert ferner eine wegklappbare Leiste 111. Diese deckt nur einen Teilbereich der Rinne 98 des Schachtes ab. An der den Nadeln zugekehrten Seite besitzt die sich über die Magazinschachtlänge erstreckende Leiste 111 eine Stufe 112, die vor der Übergangsstelle zwischen Nadelkopf 47" und Nadelschaft 48 liegt (vgl. Fig. 27). Somit sind die Nadeln in zwei senkrecht zueinander liegenden Ebenen fixiert. Die Leiste 111 steht unter der Belastung einer Druckfeder 113, die sich einerseits an der Leiste und andererseits an dem Lagerzapfen 114 der Leiste abstützt. Somit wird die Leiste 111 in Aufwärtsrichtung belastet. In der Gebrauchsstellung hintergreift ein endseitiger Haken 115 einen vom Gehäuseboden ausgehenden Sperrvorsprung 116. Vorzugsweise kann die Leiste 111 unter der Wirkung einer nicht dargestellten Feder stehen, die bestrebt ist, die Leiste 111 entgegen Uhrzeigerrichtung zu verschwenken, so dass die auf die Nadeln ausgeübte Reibung gering ist. Zum Beschicken des Nadelmagazinschachts ist es nach Verschwenken der Verschlussklappe 107 (siehe Fig. 25) erforderlich, die Leiste 111 in Abwärtsrichtung zu verlagern, damit der Sperrvorsprung 116 das anschliessende Verschwenken der Leiste 111 entgegen Uhrzeigerrichtung zulässt. Mit dem Verschwenken der Verschlussklappe 107 hat der mit dieser über den Lenker 106 gekuppelte Steuerschlitten 105 den Zuführschieber 100 ebenfalls in Abwärtsrichtung verlagert, so dass behinderungsfrei ein Nadelmagazin N"' eingesteckt werden kann. Nach Zurückführen der Leiste 111 und der Verschlussklappe in die Grundstellung ist die Vorrichtung einsatzbereit.

Beim Verschwenken des Stoffandrückhebels 93 mittels der Bedienungsstange 96 wird über die Zugstange 81 der Zentralhebel 76 entgegen Uhrzeigerrichtung verschwenkt, unter gleichzeitigem Aufladen der Kraftspeicherzugfeder 70 und der Rückholzugfeder 78. Der Schlitten 72 kann in der Anfangsphase noch nicht vorschnellen. Dies ist erst dann möglich, wenn der Mitnehmer 88 des Zentralhebels 76 den Mitnehmervorsprung 87 des Sperrhebels 83 so weit verlagert, dass dessen Sperrschulter 84 sich von der Freigabestufe 85 des Schlittens 72 entfernt (siehe Fig. 22). Dann kann zufolge der aufgeladenen Kraftspeicherzugfeder 70 der Schlitten 72 mit dem Nadeleinschubstössef 71 vorschnellen, wobei eine in dem Längskanal 89 befindliche Nadel von den übrigen Nadeln abgetrennt und in einen Kleidungsstückrand hineingebracht wird. Nach Loslassen der Bedienungsstange führt die Rückholzugfeder den Schlitten 72 über den Zentralhebel 76 in die Grundstellung zurück, in welcher die Sperrschulter 84 des Sperrhebels vor die Freigabestufe 85 des Schlittens tritt. Vorzugsweise ist die Kraft der Rückholzugfeder 78 grösser als diejenige der Kraftspeicherzugfeder 70.

Das in den Fig. 30 und 31 dargestellte Nadelmagazin N"' besitzt die aus Kunststoff bestehenden zylindrischen Nadelköpfe 47", die durch Stege 52', welche die Solltrennstellen bilden, untereinander verbunden sind. Diese Stege 52' erstrekken sich in der Mittelebene des Nadelmagazins N"'. Bei diesem Nadelmagazin sind sowohl die Nadelköpfe 47" als auch die Nadelschäfte einstückig aus Kunststoff gespritzt.

In Fig. 28 und 29 ist ein abweichend ausgebildeter Stoffbeuger 117 dargestellt. Dieser ist um einen Achszapfen 118 drehbar angeordnet. Auf zwei gegenüberliegenden Seiten ist er mit unterschiedlich tiefen und grossen Einschnitten 119 und 120 versehen derart, dass der Abstand x grösser ist als Abstand y. In den in Fig. 28 und 29 dargestellten Gebrauchsstellung ist der Stoffbeuger 117 auf dünnere Stoffe eingestellt. Sollen dikkere Stoffe mit Nadeln bestückt werden, so ist der Stoffbeuger 117 um 180° zu verdrehen, so dass dann der von dem Einschnitt 120 gebildete Beugeschlitz zum Einsatz gelangt. Anstatt wie dargestellt ist, könnte der Stoffbeuger 117 noch weitere Einschnitte enthalten.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Vorrichtung zur Markierung der Höhe von Kleidungsstückrändern über dem Boden, mit einem Stoffbeuger und von einer Betätigungsvorrichtung angetriebenem, in den Beugeschlitz einschwenkendem Stoffandrückhebel, der im Bereich seines Eintauchendes eine mit einem Längskanal des Stoffbeugers fluchtende Ausnehmung besitzt, wobei in Verlängerung des Längskanales, quer zu welchem sich ein Nadelmagazinschacht erstreckt, ein entgegen seiner Einschubbewegung federbelasteter Nadeleinschubstössel geführt ist, dadurch gekennzeichnet, dass der geradlinig bewegbare Nadeleinschubstössel (10, 71) von einem sich bei der Einschwenkbewegung des Andrückhebels (36,93) aufladenden und in der Endphase der Einschwenkbewegung freigegebenen Kraftspeicher angetrieben ist, und dass der Nadeleinschubstössel (10, 71) an einem mit einer Freigabestufe (13 bzw. 85) ausgebildeten, vom Kraftspeicher (25 bzw. 70) beaufschlagten Schlitten (11 bzw. 72) sitzt.

2. Vorrichtung nach Anspruch 1, dadurch gekennzeichnet, dass der handhebelbetätigbare Andrückhebel (36) mit einem entgegen Federbelastung verlagerbaren und den Kraftspeicher (25) aufladenden Übertragungsschlitten (22) gekuppelt ist, welcher über eine Steuerkurve (24) den Schlitten (11) des Einschubstössels (10) in die rückwärts liegende Grundstellung zurücksteuert, wobei der Übertragungsschlitten (22) einen Mitnehmer (30) zur Verlagerung eines in Sperrichtung federbelasteten Auslöseschiebers (14) besitzt.

3. Vorrichtung nach Anspruch 1, dadurch gekennzeichnet, dass der Nadelmagazinschacht (44) eine gegenüber dem Aufnahmeraum für die Nadelschäfte (48) querschnittsgrössere Rinne (46, 98) zur Aufnahme der Nadelköpfe besitzt.

4. Vorrichtung nach Anspruch 1, gekennzeichnet durch zwei rechtwinklig zueinander stehende Gehäuseschenkel (67, 68), von denen der eine den Nadelmagazinschacht (69) und der andere den Kraftspeicher (70) und Nadeleinschubstössei (71) enthalten.

5. Vorrichtung nach Anspruch 4, dadurch gekennzeichnet, dass der aus einer Zugfeder bestehende, vom Nadeleinschubstössel (71) ausgehende und parallel zu diesem liegende Kraftspeicher (70) mit seinem Ende an einem im Eckbereich der Schenkel (67, 68) gelagerten Zentralhebel (76) angreift, welcher mit dem Andrückhebel (93) gekuppelt ist, in seiner Schwenkendstellung einen Sperrhebel (83) für den Nadeleinschubstössel (71) auslöst und an welchem eine Rückholzugfeder (78) angreift und welcher einen Rückdrückanschlag (77) für den Nadeleinschubstössel (71) besitzt.

6. Vorrichtung nach Anspruch 5, dadurch gekennzeichnet, dass die Kraftspeicherfeder (70) und die Rückholzugfeder (78) parallel zueinander verlaufen.

7. Vorrichtung nach Anspruch 4, dadurch gekennzeichnet, dass der den Nadelmagazinschacht (69) besitzende Gehäuseschenkel (68) mit einer Verschlussklappe (107) ausgestattet ist, die mit dem Zuführschieber (100) gekuppelt ist, dessen Feder von einem längs des anderen Gehäuseschenkels (67) umgelegten Federzug (101) gebildet ist.

8. Vorrichtung nach Anspruch 7, dadurch gekennzeichnet, dass der Nadelmagazinschacht (69) von einer wegklappbaren Leiste (111), die nur einen Teilbereich des Schachtes abdeckt, verschlossen ist, welche Leiste (111) über die Magazinschachtlänge mit einer Stufe (112) vor der Übergangsstelle zwischen Nadelkopf und Nadelschaft liegt.

9. Vorrichtung nach Anspruch 1, dadurch gekennzeichnet, dass der Stoffbeuger (117) um eine Achse (118) drehbar angeordnet und mit unterschiedlich tiefen Einschnitten (119,120) versehen ist.

## Revendications

1. Dispositif pour le marquage de la hauteur des bords des pièces de vêtement au-dessus d'une planche, comportant un plieur d'étoffe et un levier de serrage de l'étoffe entraîné par un dispositif d'actionnement, s'engageant dans la fente de pliage, levier qui possède, dans la zone de son extrémité d'engagement, un évidement s'alignant avec un canal longitudinal du plieur d'étoffe pendant qu'est guidé, dans le prolongement du canal longitudinal, perpendiculairement auquel s'étend une boîte de magasin d'aiguilles, un poussoir d'aiguille sollicité par un ressort dans le sens inverse de son mouvement d'enfoncement, dispositif caractérisé en ce que le poussoir d'aiguille (10, 71) mobile en ligne droite est entraîné par un accumulateur d'énergie qui se charge lors du mouvement de rotation du levier de serrage (36, 93) et qui est libérée dans la phase finale du mouvement de rotation, et que le poussoir d'aiguille (10,71) est posé sur un chariot (11, 72), réalisé avec un gradin de libération (13, 85), actionné par l'accumulateur d'énergie (25, 70).

2. Dispositif suivant la revendication 1, caractérisé en ce que le levier (36) de serrage, qui peut être manoeuvré par un levier à main, est accouplé avec un chariot (22) de transmission qui peut être déplacé contre la sollicitation d'un ressort et qui charge l'accumulateur d'énergie (25), et qui ramène sur une courbe de commande (24) le chariot (11) du poussoir d'aiguille (10) dans la position de base située à l'arrière, le chariot (22) de transmission possédant un organe entraîneur (30) destiné à déplacer le déclencheur (14) sollicité par un ressort dans le sens de l'arrêt.

3. Dispositif suivant la revendication 1, caractérisé en ce que la boîte du magasin d'aiguilles (44) possède, vis-à-vis de la chambre de réception des tiges d'aiguilles (48), une rainure (46, 98) de plus grande largeur pour recevoir les têtes des aiguilles.

4. Dispositif suivant la revendication 1, caractérisé en ce qu'il comporte deux ailes (67, 68) de carter qui se dressent perpendiculairement l'une à l'autre, dont l'une contient la boîte du magasin d'aiguilles (69) et l'autre l'accumulateur d'énergie (70) et le poussoir d'aiguille (71 ).

5. Dispositif suivant la revendication 4, caractérisé en ce que l'accumulateur d'énergie (70) constitué par un ressort de traction, partant du poussoir d'aiguille (71) et placé parallèlement à lui, agit, par son extrémité, sur un levier central (76), monté dans la zone de l'angle formé par les ailes (67, 68), qui est accouplé avec le levier de serrage (93) et qui déclenche, dans sa position finale de rotation, un levier d'arrêt (83) du poussoir d'aiguille (71 ) et sur lequel agit un ressort de rappel (78) à traction, et qui possède une butée (77) pour le retour en arrière du poussoir d'aiguille (71).

6. Dispositif suivant la revendication 5, caractérisé en ce que le ressort accumulateur d'énergie (70) et le ressort de rappel (78) à traction s'étendent parallèlement entre eux.

7. Dispositif suivant la revendication 4, caractérisé en ce que l'aile (68) du carter possédant le magasin d'aiguilles dans sa boîte (69) est équipé .d'un volet (107) de fermeture qui est accouplé avec le tiroir d'introduction (100) dont le ressort est formé par un ressort de traction (101) qui s'allonge le long de l'autre aile (67) du carter.

8. Dispositif suivant la revendication 7, caractérisé en ce que la boîte (69) du magasin d'aiguilles est fermée par une bande (111) que l'on peut retirer en la faisant basculer et qui couvre seulement une zone partielle de la boîte, cette bande (111) se trouvant sur la longueur de la boîte du magasin avec un gradin (112) devant le point de transition entre la tête et la tige de l'aiguille.

9. Dispositif suivant la revendication 1, caractérisé en ce que le plieur d'étoffe (117) est monté de façon à pouvoir tourner sur un axe (118) et est pourvu d'entailles (119, 120) de profondeurs différentes.

## Claims

1. A device for marking the height above the ground of the edge of an article of clothing, having a cloth-deflector and a cloth-pressing lever which is driven by an actuator mechanism and swings into the deflector slot and which in the region of its entering end has a recess which lines up with a longitudinal channel in the cloth-deflector, a pin-inserting ram springloaded against its inserting motion being guided in prolongation of the longitudinal channel across which extends a pin magazine chute, characterized in that the pin-inserting ram (10, 71) which is movable in a straight line is driven by a power-storing member which gets loaded during the swinging-in motion of the pressing lever (36, 93) and released in the final phase of the swinging-in motion, and that the pin-inserting ram (10, 71 ) is seated on a carriage (11 resp. 72) which is constructed with a release step (13 resp. 85) and acted upon by the power-storing member (25 resp. 70).

2. A device as in Claim 1, characterized in that the pressing lever (36) which may be actuated by a hand lever is coupled to a transfer carriage (22) which can be displaced against spring loading and loads the power-storing member (25) and which via a cam (24) returns the carriage (11) of the inserting ram (10) into the starting position lying to the rear, and the transfer carriage (22) has a striker (30) for the displacement of a trip slide (14) which is spring loaded into the blocking direction.

3. A device as in Claim 1, characterized in that the pin magazine chute (44) has a channel (46, 98) which compared with the space for receiving the stems (48) of the pins has a larger cross- section for receiving the heads of the pins.

4. A device as in Claim 1, characterized by two arms (67, 68) of the housing, lying at right angles to one another, one of which contains the pin magazine chute (69) and the other contains the power-storing member (70) and the pin-inserting ram (71).

5. A device as in Claim 4, characterized in that the power-storing member (70) consisting of a tension spring extending from and lying in parallel with the pin-inserting ram (71 ) is engaged by its end with a central lever (76) which is supported in the region of the angle between the arms (67, 68) and which is coupled to the pressing lever (93) and in the position at the end of its swing releases a blocking lever (83) for the pin-inserting ram (71), and a return tension spring (78) is engaged with the central lever (76) which has a return catch (77) for the pin-inserting ram (71).

6. A device as in Claim.5, characterized in that the power-storing spring (70) and the return tension spring (78) rum in parallel with one another.

7. A device as in Claim 4, characterized in that the arm (68) of the housing having the pin magazine chute (69) is equipped with a hinged cover (107) which is coupled to the feed slide (100), the spring of which is formed by a spring pull (101) laid round along the other arm (67) of the housing.

8. A device as in Claim 7, characterized in that the pin magazine chute (69) is closed by a bar (111) which can be swung away and which covers over only a partial region of the chute, and this bar (111) lies over the length of the magazine chute with a step (112) in front of the point of transition between the head and the stem of the pin.

9. A device as in Claim 1, characterized in that the cloth-deflector (117) is arranged to be able to turn about a pivot (118) and is provided with notches (119,120) of different depths.
